# EUROPÄISCHE PATENTANMELDUNG

(11) **EP 4 641 097 A1**
(43) Veröffentlichungstag der Anmeldung: **29.10.2025**
(21) Anmeldenummer: 25172747.5
(22) Anmeldetag: 25.04.2025
(51) Int. Cl.: F24D 3/08, F24D 11/02, F24D 12/02, F24D 17/00, F24H 9/02, F24H 15/174, F24H 15/219, F24H 15/32

(54) **WÄRMEMANAGEMENTSYSTEM ZUR VERBINDUNG MIT EINER WÄRMEPUMPE, BETREFFENDES HEIZUNGSSYSTEM UND VERWENDUNG**

(30) Priorität: 27.04.2024 DE 102024001366
(71) Anmelder: Hansa Heiztechnik GmbH, 27404 Rhade (DE)
(72) Erfinder: Haufler, Volker, 27419 Sittensen (DE); Krüger, Ralf, 21255 Tostedt (DE)
(74) Vertreter: Rossmanith, Manfred

(57) **Zusammenfassung**

Die Erfindung betrifft ein Wärmemanagementsystem (2), welches zur Verbindung mit einer Wärmepumpe (4) eingerichtet ist.

Erfindungsgemäß wird vorgeschlagen, dass das Wärmemanagementsystem (2) einen Pufferspeicher (6) aufweist mit wenigstens einem Vorlauf-Fluideinlass (8) und wenigstens einem Rücklauf-Fluidauslass (10), wobei der Vorlauf-Fluideinlass (8) über einen Wärmepumpen-Vorlaufanschluss (14) mit einem Vorlauf (16) einer Wärmepumpe (4) fluidleitend verbindbar ist, und der Rücklauf-Fluidauslass (10) über einen Wärmepumpen-Rücklaufanschluss (18) mit einem Rücklauf (20) der Wärmepumpe (4), wobei das Wärmemanagementsystem (2) ferner einen Wohnraumbeheizungs-Vorlaufanschluss (30) und einen Wohnraumbeheizungs-Rücklaufanschluss (32) zum Anschließen einer Wohnraumbeheizung (34) aufweist, wobei der Wohnraumbeheizungs-Vorlaufanschluss (30) fluidleitend mit dem Vorlauf-Fluideinlass (8) oder einem weiteren Vorlauf-Fluideinlass des Pufferspeichers (6) und dem Wärmepumpen-Vorlaufanschluss (14) verbunden ist, und wobei der Wohnraumbeheizungs-Rücklaufanschluss (32) fluidleitend mit dem Rücklauf-Fluidauslass (10) oder einem weiteren Vorlauf-Fluideinlass des Pufferspeichers (6) und dem Wärmepumpen-Rücklaufanschluss (18) verbunden ist, und wobei das Wärmemanagementsystem (2) in einem Gehäuse (46) eingehaust ist.

## Beschreibung

Die Erfindung betrifft ein Wärmemanagementsystem, welches zur Verbindung mit einer Wärmepumpe eingerichtet ist. Die Erfindung betrifft ferner eine betreffende Verwendung.

Wärmepumpen sind eine Schlüsseltechnologie zur Realisierung einer Abkehr von fossilen Heizungssystemen. Sie nutzen regenerative Wärmequellen, sodass fossile Brennstoffe eingespart werden können. Entsprechende Wärmepumpensysteme werden sowohl zur Raumheizung als auch zur Warmwasserbereitung verwendet.

Wenngleich derartige Wärmepumpen für Neubauten bereits einen hohen Verbreitungsgrad gefunden haben, stellt die Nachrüstung von entsprechenden Wärmepumpensystemen insbesondere bei Ein- und Zweifamilienhäusern im Gebäudebestand noch immer eine Herausforderung dar. Auch wenn zuletzt weniger Einfamilienhäuser errichtet wurden, dominieren sie noch immer deutlich den Gebäudebestand, denn rund zwei Drittel aller Wohngebäude in Deutschland waren im Jahr 2019 Einfamilienhäuser. Gemeinsam mit Zweifamilienhäusern betrachtet betrug deren Anteil insgesamt sogar rund 83%.

Grundlegend werden an Heizungsinstallationen, insbesondere in Ein- und Zweifamilienhäusern, zwei wesentliche Anforderungen gestellt, nämlich zum einen eine Sicherstellung der Wohnraumbeheizung und zum anderen eine hinreichende Trinkwarmwasserbereitung. Zum Zwecke der Wohnraumbeheizung wird zwischen einem Wärmeerzeugungssystem, einem Wärmeverteilungssystem und einem Wärmeabgabesystem unterschieden. Das Zusammenspiel dieser Komponenten soll erreichen, dass eine Wohnraumtemperatur in einem Bereich von etwa 20°C erreicht werden kann. Ziel der Trinkwarmwasserbereitung ist es, an verschiedenen Zapfstellen, wie bspw. einer Dusche, einem Handwaschbecken, einer Badewanne, oder einer Spüle ausreichend zeitlich uneingeschränkt warmes Trinkwasser bereitzustellen.

Für den Fall, dass fossile Heizungssysteme im Gebäudebestand durch Lösungen ersetzt werden sollen, welche eine Wärmepumpe umfassen, kommt zum Tragen, dass sich die Wärme- bzw. Energiebereitstellung durch eine Wärmepumpe signifikant von der Wärmeerzeugung durch fossile Brennstoffe unterscheidet. Die Wärmepumpe ist ein Wärmesammler, welcher bis zu viermal so viel Solar-Wärme sammelt, als die Wärmepumpe an Antriebsenergie benötigt. Zum Sammeln dieser Wärmeenergie ist es erforderlich, große Volumenströme durch die Wärmepumpe zu führen, wobei die erreichbare Temperaturdifferenz eher klein ist, insbesondere im Bereich von wenigen Grad. Die maximale Systemtemperatur ist je nach Kältemittel begrenzt (bspw. 60 °C, 75°C). Höhere Temperaturen führen zu einer Störabschaltung der Wärmepumpe. Darüber hinaus sinkt die Effizienz, wenn von der Wärmepumpe größere Temperaturdifferenzen (bspw. mehr als 45°C) überwunden werden müssen.

Bei Bestandsystemen, die fossile Brennstoffe nutzen, wird durch Verbrennungsvorgänge chemische Energie freigesetzt, die in fossilen Brennstoffen gespeichert ist. Die Brennstoffe bieten eine hohe Leistungsdichte und ermöglichen die Erzeugung großer Temperaturdifferenzen bei insgesamt kleinen Volumenströmen. Bei Bestandsimmobilien, die fossile Wärmeerzeugungssysteme aufweisen, sind Wärmeerzeugung, Wärmeverteilung und Abgabe hydraulisch miteinander gekoppelt. Die Systeme sind mit anderen Worten abgestimmt auf vergleichsweise große Temperaturdifferenzen und kleine Volumenströme. Vorlauftemperaturen von 85 °C - 90°C sind technischer Standard.

Wenn eine solche fossile Heizungsanlage durch eine Wärmepumpe ersetzt werden soll, so sind die Betriebsparameter der Wärmepumpe in Bezug auf Volumenstrom und Temperaturdifferenz häufig nicht oder nur teilweise kompatibel mit der bestehenden Konfiguration des Wärmeverteilungs- und Abgabesystems, welches für fossile Energieträger ausgelegt ist.

Vor diesem Hintergrund lag der Erfindung die Aufgabe zugrunde, ein Wärmemanagementsystem der eingangs genannten Art dahingehend weiterzubilden, dass die im Stand der Technik aufgefundenen Nachteile möglichst weitgehend behoben werden. Insbesondere war ein Wärmemanagementsystem anzugeben, welches zur Verbindung mit einer Wärmepumpe eingerichtet ist, welches auch bei Bestandsimmobilien einen effizienten Betrieb einer Wärmepumpe ermöglicht und darüber hinaus kompakt und einfach nachzurüsten ist, wobei ein Warmwasser-Komfort erreicht wird, der angelehnt ist, an fossile Heizungssysteme, weil auch die technischen Regeln und Normen auf den gelebten Erfahrungswerten von Heizsystemen mit fossilen Wärmeerzeugern fußen.

Erfindungsgemäß wird die Aufgabe dadurch gelöst, dass das Wärmemanagementsystem einen Pufferspeicher mit wenigstens einem, insbesondere zwei Vorlauf-Fluideinlässen und einen Rücklauf-Fluideinlass aufweist, wobei einer der Vorlauf-Fluideinlässe über einen Wärmepumpen-Vorlaufanschluss mit einem Vorlauf einer Wärmepumpe fluidleitend verbindbar ist, und der Rücklauf-Fluidauslass über einen Wärmepumpen-Rücklaufanschluss mit einem Rücklauf der Wärmepumpe, wobei das Wärmemanagementsystem ferner einen Wohnraumbeheizungs-Vorlaufanschluss und einen Wohnraumbeheizungs-Rücklaufanschluss zum Anschließen einer Wohnraumbeheizung aufweist, wobei der Wohnraumbeheizungs-Vorlaufanschluss fluidleitend mit dem Vorlauf-Fluideinlass des Pufferspeichers und dem Wärmepumpen-Vorlaufanschluss verbunden ist, und wobei der Wohnraumbeheizungs-Rücklaufanschluss fluidleitend mit dem Rücklauf-Fluidauslass des Pufferspeichers und dem Wärmepumpen-Rücklaufanschluss verbunden ist, wobei das Wärmemanagementsystem in einem Gehäuse eingehaust ist.

Die Erfindung macht sich die Erkenntnis zunutze, dass durch die Verwendung des Pufferspeichers und die entsprechende Verrohrung der Kreislauf der Wärmesammlung, d.h. der Vorlauf-Fluideinlass und der Rücklauf-Fluideinlass, welche mit der Wärmepumpe fluidleitend verbindbar sind, von jenem Kreislauf der Wärmeverteilung, d.h. von dem Wohnraumbeheizungs-Vorlaufanschluss und dem entsprechenden Rücklaufanschluss hydraulisch entkoppelt ist. Hierdurch können zwei parallele Kreisläufe mit verschiedenen Volumenströmen gebildet werden. Der Kreislauf, der die Wärmepumpe mit dem Pufferspeicher verbindet, kann mit einem höheren Volumenstrom und mit einer kleineren Temperaturdifferenz betrieben werden. Der Kreislauf wiederum, der den Pufferspeicher mit der Wohnraumbeheizung verbindet, kann mit einer höheren Temperaturdifferenz mit einem geringeren Volumenstrom betrieben werden. Es kommt somit zu einer hydraulischen Entkopplung von Wärmepumpe und Wärmeabgabe in Richtung der Wohnraumbeheizung.

Durch die Einhausung des Wärmemanagementsystems wird darüber hinaus eine besonders kompakte und leicht nachzurüstende Lösung angegeben, die den Installationsaufwand einer solchen Lösung gegenüber Lösungen, die Einzelkomponenten aufweisen, signifikant reduziert. Ein beispielhaft für ein Einfamilienhaus konfiguriertes Wärmemanagementsystem kann bspw. eine Grundfläche von nur etwa 0,4 m² und eine Höhe von 1,40 m aufweisen, sodass das System auch für Nischen und Hauswirtschaftsräume im Bestand geeignet ist.

Gemäß einer Ausführungsform wiest das Wärmemanagementsystem einen Wärmetauscher auf, welcher mit einem Vorlauf-Fluideinlass, insbesondere einem zweiten Vorlauf-Fluideinlass des Pufferspeichers fluidleitend verbunden ist, und welcher dazu eingerichtet ist, Wärmeenergie aus dem Pufferspeicher an das Trinkwarmwasser zu übertragen, und eine Trinkwarmwasser-Bereitstellungsleitung, welche mit einem Trinkwarmwasser-Verbraucher verbindbar ist, wobei die Trinkwarmwasser-Bereitstellungsleitung mit dem Wärmetauscher verbunden ist, und wobei der Wärmetauscher dazu eingerichtet ist, Wärmeenergie des aus dem Vorlauf-Fluideinlass, insbesondere zweiten Vorlauf-Fluideinlass, zugeführten Warmwassers auf durch die Trinkwarmwasser-Bereitstellungsleitung strömendes Trinkwasser zu übertragen.

Gemäß einer Ausführungsform weist das Wärmemanagementsystem eine Heizeinrichtung auf, welche in Strömungsrichtung nachgelagert zu dem Wärmetauscher an der Trinkwasser-Bereitstellungsleitung angeordnet und dazu eingerichtet ist, dass Trinkwasser zu erwärmen.

Die beschriebenen Weiterbildungen der Erfindung ermöglichen es, Trinkwasser kaskadiert zu erwärmen. Zunächst erfolgt eine Vorwärmung des Trinkwarmwasser mittels des Wärmetauschers und sodann bedarfsweise eine weitere Erwärmung des Trinkwarmwassers mittels der Heizeinrichtung. Hierdurch wird eine wesentliche Schwäche bestehender Wärmepumpensysteme adressiert: Bei bestehenden Systemen werden häufig große Trinkwarmwasserspeichervolumina (300 I) oder Pufferspeichervolumina (500 I, 800 l und mehr) mit Frischwasserstationen verwendet. Derartige Volumen sind stets in einem bestimmten Temperaturbereich zu halten, wobei im Bedarfsfall für Trinkwarmwasservolumina temporär eine entsprechende Erhitzung (65°C) notwendig ist, um Keime und Bakterien thermisch abzutöten. Ein solches System, bei dem Pufferspeicher von 500 l oder mehr eingesetzt werden, benötigt einen nicht zu vernachlässigenden Energieaufwand, um den Pufferspeicher auf die gewünschte Temperatur zu erhitzen und zu halten, bspw. 50°C. Ein Temperaturniveau, das von Wärmepumpen meist nur mit elektrischer Begleitheizung, aber in jedem Fall nur mit geringer Effizienz erreicht wird. Ist das Speichervolumen verbraucht, so wird ein signifikanter Zeitaufwand zur erneuten Aufheizung benötigt. Trinkwarmwasser und Heizbetrieb stehen in diesen Zeiträumen dann nicht oder nur eingeschränkt zur Verfügung.

Sämtliche Ausführungsbeispiele dienen der zweistufigen Warmwasserbereitung. Der Pufferspeicher kann auf einer beliebigen Temperatur gehalten werden, insbesondere abhängig davon, wie viel Energie zur Verfügung steht und in den Pufferspeicher geladen werden kann. Ein dauerhaftes Aufheizen des Pufferspeichers auf eine gewünschte Zieltemperatur ist nicht erforderlich. Zum Erreichen der gewünschten Zieltemperatur wird in einer zweiten Stufe ein zusätzliches Mittel verwendet, welches insbesondere Trinkwarmwasser der gewünschten Temperatur bereitstellt. Dies kann beispielsweise ein elektrischer Durchlauferhitzer sein oder aber ein fossiler Wärmeerzeuger. Auf Basis des Umstandes, dass der Pufferspeicher auf Basis des zweistufigen Aufbaus nicht permanent auf einem hohen Temperaturniveau gehalten werden muss, werden Bereitschaftsverluste eliminiert. Gleichzeitig wird ein hoher Komfort für die Verbraucher dadurch erreicht, dass stets und auch für längere Zeiträume sichergestellt werden kann, das Trinkwasser mit der gewünschten Zieltemperatur entnehmbar ist.

Durch die Verwendung der Kombination aus Plattenwärmetauscher und Heizeinrichtung kann bei geringem Trinkwarmwasserbedarf zunächst eine effiziente Vorerwärmung des Trinkwarmwassers über den Pufferspeicher erfolgen und durch die Heizeinrichtung wird das Trinkwarmwasser auf Zieltemperatur erwärmt. Hierdurch wird der Gedanke verfolgt, die gezapfte Menge an Trinkwarmwasser nur dann zu erwärmen, wenn es auch tatsächlich benötigt wird, anders als bei bestehenden Systemen, bei denen ein großes SpeicherVolumen permanent auf eine hohe Temperatur erwärmt wird. Bei dem erfindungsgemäßen System können deutlich kleinere Pufferspeichervolumina verwendet werden, sodass auch das gesamte Wärmemanagementsystem insgesamt einen geringeren Bauraum aufweist. Hierdurch wird auch erreicht, dass mit dem erfindungsgemäßen Wärmemanagementsystem Trinkwarmwasser auch bei mehreren nacheinander erfolgenden Duschvorgängen kontinuierlich verfügbar ist.

Die kaskadierte Trinkwassererwärmung bestehend aus Vorwärmung mittels Wärmepumpe und Heizeinrichtung, insbesondere Durchlauferhitzer, trägt darüber hinaus verschiedenen Zapfprofilen Rechnung. So wird bei einem typischen Duschvorgang ein Volumen von 40 I - 100 I pro Duschvorgang verwendet bei einer Temperatur von 38°C - 40°C und bei einem Vollbad 140 l - 160 l mit 37°C - 40°C. In einem Handwaschbecken werden typischerweise lediglich 2 l - 3 I pro Waschvorgang benötigt, mit einer Temperatur von 25°C - 30°C. In einer Spüle werden höhere Temperaturen benötigt, von etwa 50°C, allerdings geringere Volumina von 5 l - 10 I pro Abwäsche. Auf diesen individuellen Bedarf kann mittels der kaskadierten Trinkwassererwärmung besonders flexibel und energieeffizient reagiert werden. Darüber hinaus ist die Trinkwasserhygiene aufgrund der Trinkwasserinhalte von weniger als 3 l gewährleistet und es besteht kein Risiko einer bakteriellen Kontamination, etwa durch Legionellen. Die energieintensive Aufheizung von großen Trinkwarmwasservolumina auf über 60° C zur thermischen Desinfektion entfällt.

Gemäß einer Ausführungsform weist das Wärmemanagementsystem einen elektrischen Energiespeicher auf, welcher dazu eingerichtet ist, elektrische Energie zu speichern und die Heizeinrichtung mit elektrischer Energie zu versorgen. Vorzugsweise weist der elektrische Energiespeicher eine Speicherkapazität von wenigstens einer Kilowattstunde auf, vorzugsweise 1,5 bis 3 Kilowattstunden. Durch das Vorsehen eines elektrischen Energiespeichers kann die zum Betreiben der Heizeinrichtung erforderliche elektrische Energie zumindest teilweise aus dem elektrischen Energiespeicher bezogen werden. Der elektrische Energiespeicher kann hierzu beispielsweise mit regenerativ erzeugter elektrische Energie geladen werden. Ein besonderer Vorteil liegt ferner darin, dass ein Betrieb der Heizeinrichtung ermöglicht wird, welcher eine geringere Abhängigkeit vom elektrischen Versorgungsnetz aufweist. Beispielsweise kann in Zeiten hoher Netzauslastung die zum Betrieb der Heizeinrichtungen erforderliche elektrische Energie ganz oder teilweise über den elektrischen Energiespeicher bereitgestellt werden. Gleichzeitig kann der elektrische Energiespeicher in Zeiten geringer Netzauslastung geladen werden. Die genannte Kapazität des elektrischen Energiespeichers hat sich beispielsweise als hinreichend gezeigt, bei einem Duschvorgang durchschnittlicher Dauer die Heizeinrichtung mit elektrischer Energie zu versorgen.

Der elektrische Energiespeicher ist vorzugsweise als Batterie ausgebildet. Vorzugsweise weist das Wärmemanagementsystem einen separaten Anschluss zum Laden des elektrischen Energiespeichers auf. Über diesen separaten Anschluss kann beispielsweise ein Balkonkraftwerk mit dem Wärmemanagementsystem verbunden werden und auf diese Weise regenerativ erzeugte elektrische Energie zum Laden des elektrischen Energiespeichers und damit auch zum Betrieb der Heizeinrichtung genutzt werden. In einer solchen Konfiguration wird das Wärmemanagementsystem mit einem besonders hohen Anteil an relativ erzeugter Energie betrieben. Vorzugsweise ist der elektrische Energiespeicher in das Gehäuse des Wärmemanagementsystems integriert.

Darüber hinaus kann mit dem elektrischen Heizelement der Pufferspeicher als thermischer Energiespeicher genutzt werden. Überschüssiger PV-Strom kann in Form von Wärme gespeichert werden. Die thermische Speicherkapazität beträgt vorzugsweise 4 - 5 kWh.

Gemäß einer Ausführungsform weist das Wärmemanagementsystem einen fossilen Wärmeerzeuger auf, welcher dazu eingerichtet ist, dass Trinkwasser auf eine Zieltemperatur zu erwärmen. Die Zieltemperatur ist dabei jene Temperatur, die dem Verbraucher zur Verfügung gestellt werden soll. Die Zieltemperatur kann > 60 ° C oder größer als 65° C.

Bei einem fossilen Wärmeerzeuger im Sinne dieser Anmeldung kann es sich um eine beliebige Verbrennungsanordnung handeln, die fossile Wärmeträger verbrennt. Auf diese Weise können fossile Energieträger dazu verwendet werden, die gewünschte Zieltemperatur für die Warmwasserbereitung bereitzustellen. Der fossile Wärmeerzeuger kann beispielsweise Gas, Öl, Biokraftstoff, Wasserstoff, Methanol oder andere regenerative und nicht regenerative Brennstoffe verfeuern. Wenn ein fossiler Wärmeerzeuger dazu verwendet wird, das Warmwasser auf die gewünschte Zieltemperatur zu erwärmen, dann kann gemäß einer Ausführungsform auf die Heizeinrichtung in Form des Durchlauferhitzers verzichtet werden. Gemäß einer alternativen Ausführungsform kann jedoch sowohl ein Durchlauferhitzer vorhanden sein, als auch ein fossiler Wärmeerzeuger, sodass je nach Verfügbarkeit unterschiedliche Möglichkeiten zur Zieltemperaturerwärmung bei der Warmwasserbereitung bereitgestellt werden.

Gemäß einer Ausführungsform ist zwischen dem Wärmetauscher und dem zweiten Vorlauf-Fluideinlass der fossile Wärmeerzeuger angeordnet.

Vorzugsweise ist zwischen einer Trinkwasserleitung, in der das Trinkwasser erwärmt wird, und dem fossilen Wärmeerzeuger ein Wärmetauscher angeordnet. Auf diese Weise kann ein entsprechender Fluidkreislauf des fossilen Wärmeerzeugers von dem Trinkwasser separiert werden.

Gemäß einer Ausführungsform ist zur Vorerwärmung ein Vorerwärmungs-Wärmetauscher vorgesehen. Dieser ist vorzugsweise mit dem Vorlauf der Wärmepumpe und dem Vorlauf-Fluideinlass des Pufferspeichers einerseits verbunden ist, sowie andererseits mit einem Trinkwasserzulauf und über den Wärmetauscher mit der Trinkwarmwasser-Bereitstellungsleitung. Dem Vorerwärmungs-Wärmetauscher wird Wärmeenergie über die Wärmepumpe zugeführt. Die Wärmeenergie wird an das zu erwärmende Trinkwasser abgegeben und dieses dadurch vorgewärmt. In dem Wärmetauscher, der durch den fossilen Energieerzeuger mit Wärmeenergie versorgt wird, erfolgt dann vorzugsweise eine Erwärmung auf die Zieltemperatur des Trinkwassers. Die Zieltemperatur ist dabei jene Temperatur, die dem Verbraucher zur Verfügung gestellt werden soll.

Auf diese Weise kann die Vorerwärmung mit dem Vorerwärmungs-Wärmetauscher erfolgen und die Zieltemperaturerwärmung mit dem Wärmetauscher, der dann als Zieltemperatur-Wärmetauscher fungiert. Mit anderen Worten erfolgt somit die Vorerwärmung an einer Primärseite des Systems und die Zieltemperaturerwärmung an einer Sekundärseite.

Gemäß einer alternativen Ausführungsform können sowohl die Vorerwärmung als auch die Zielerwärmung sekundärseitig erfolgen. Bevorzugt erfolgt dann mithilfe des Wärmetauschers eine Vorerwärmung des Trinkwarmwassers. Der Wärmetauscher ist über die Trinkwarmwasser-Bereitstellungsleitung mit einem sekundärseitigen Zieltemperatur-Wärmetauscher verbunden. In diesem Zieltemperatur-Wärmetauscher erfolgt eine weitere Erwärmung des Trinkwarmwassers auf die gewünschte Zieltemperatur. Hierzu wird dem Zieltemperatur-Wärmetauscher Energie über einen fossilen Wärmeerzeuger zugeführt. Der fossile Wärmeerzeuger ist darüber hinaus auch mit der Wohnraumbeheizung verbunden, sodass die mit dem fossilen Wärmeerzeuger erzeugte Wärmeleistung aus zum Zwecke der Wohnraumbeheizung verwendet werden kann. Vorzugsweise ist im Vorlauf zu dem fossilen Wärmeerzeuger eine Pumpe angeordnet sowie im Vorlauf zu der Pumpe ein Dreiwegeventil. Auf diese Weise kann erwärmtes Fluid entweder dem Zieltemperatur-Wärmetauscher oder der Wohnraumbeheizung zugeführt werden.

Gemäß einer alternativen Ausführungsform kann der Wärmetauscher zur Vorerwärmung an der Primärseite angeordnet sein, d.h. verbunden sein mit dem Vorlauf-Fluideinlass und der Wärmepumpe einerseits sowie dem Trinkwasserzulauf und einer Verbindungsleitung zu dem Zieltemperatur-Wärmetauscher andererseits.

Gemäß einer Ausführungsform ist zwischen dem Rücklauf-Fluideinlass und dem Wärmepumpen-Rücklaufanschluss eine erste Umwälzpumpe angeordnet. Die erste Umwälzpumpe dient dazu, einen Volumenstrom in dem Kreislauf umfassend die Wärmepumpe und den Pufferspeicher zu erzeugen. Gemäß einer Ausführungsform ist in Strömungsrichtung nachgelagert zu dem Wohnraumbeheizungs-Rücklaufanschluss eine zweite Umwälzpumpe angeordnet. Die zweite Umwälzpumpe dient dazu, den Volumenstrom für den Heizkreislauf in Richtung der Wohnraumbeheizung sicherzustellen. Im Übrigen dient die zweite Umwälzpumpe auch dazu, einen Volumenstrom durch den Wärmetauscher zu führen, wenn das Wärmemanagementsystem zur Trinkwarmwassererzeugung eingesetzt wird.

Gemäß einer Ausführungsform ist der Wärmepumpen-Rücklaufanschluss über ein Umschaltventil in einer ersten Schaltstellung des Umschaltventils fluidleitend mit dem Wohnraumbeheizungs-Rücklaufanschluss verbunden, und wobei der Wärmepumpenrücklaufanschluss ferner in einer zweiten Schaltstellung des Umschaltventils mit dem Wärmetauscher fluidleitend verbunden ist. Auf diese Weise dient das Umschaltventil dazu, das Wärmemanagement von einem Heizbetrieb in einen Trinkwarmwasserbetrieb und umgekehrt umzuschalten.

Gemäß einer Ausführungsform weist das Wärmemanagementsystem eine Steuerungseinrichtung auf, welche signalleitend mit dem Umschaltventil verbunden und dazu eingerichtet ist, dass Wärmemanagementsystem zwischen einem Heizbetrieb, bei dem sich das Umschaltventil in der ersten Schaltstellung befindet und einem Warmwasserbetrieb, bei dem sich das Umschaltventil in der zweiten Schaltstellung befindet, umzuschalten. Die Umschaltung des Wärmemanagementsystems zwischen dem Warmwasserbetrieb und dem Heizbetrieb sowie umgekehrt kann somit automatisiert über die Steuerungseinrichtung erfolgen.

Gemäß einer Ausführungsform weist der Pufferspeicher ein Speichervolumen von 80 I bis 120 I, insbesondere 90 l bis 110 l auf. Im Vergleich zu aus dem Stand der Technik vorbekannten System, bei denen große Pufferspeicher mit Speichervolumina von 300 I und mehr verwendet werden, bietet ein derart kleines Speichervolumen eine Reihe von Vorteilen. Zum einen lässt sich das Volumen schneller erwärmen und darüber hinaus benötigt ein solches Speichervolumen einen geringeren Bauraum und weniger Energie, um das Speichervolumen bedarfsweise auf einer bestimmten Temperatur zu halten.

Gleichzeitig hat sich das genannte Speichervolumen als besonders geeignet erwiesen, die hydraulische Entkopplung zwischen Wärmepumpenkreislauf und Heizkreislauf zu bewerkstelligen und, in Kombination mit der zusätzlichen Heizeinrichtung, einen hohen Trinkwarmwasserkomfort im Trinkwarmwasserbetrieb bereitzustellen.

Gemäß einer Ausführungsform ist der Trinkwarmwasser-Bereitstellungsleitung ein Zapfsensor und ein Temperatursensor zur Zieltemperatursteuerung zugeordnet, welcher dazu eingerichtet ist, eine Entnahme vom Trinkwasser zu detektieren und die Steuerung dazu zu veranlassen, das Umschaltventil in die zweite Schaltstellung zu schalten. Mit anderen Worten wird also für den Fall, dass ein Zapfvorgang mithilfe des Zapfsensors detektiert wird, das Umschaltventil in die zweite Schaltstellung gebracht, sodass das Wärmemanagementsystem insgesamt in den Trinkwarmwasserbetriebsmodus übergeht.

Gemäß einer Ausführungsform weist das Wärmemanagementsystem einen Externe Wärmequelle-Vorlaufanschluss auf, welcher mit einem Vorlauf-Fluideinlass des Pufferspeichers und dem Wärmetauscher fluidleitend verbunden ist, und einen Externe Wärmequelle-Rücklaufanschluss, welcher mit dem Rücklauf-Fluidauslass des Pufferspeichers und dem Wärmepumpen-Rücklaufanschluss fluidleitend verbunden ist. Der Externe Wärmequelle-Vorlaufanschluss und der Externe Wärmequelle-Rücklaufanschluss öffnen das System für weitere Wärmequellen, bspw. Vorhanden fossile Wärmeerzeuger, wie Gas- oder Öl- und/oder Festbrennstoffkessel, thermische Solaranalgen und dergleichen.

Die von solchen Systemen bereitgestellte thermische Energie kann somit ebenfalls in den Pufferspeicher eingeschichtet und für Heizung und Trinkwasserbereitstellung genutzt werden. Je nach Konfiguration und Leistung kann dann sogar optional auf die zusätzliche Heizeinrichtung im Bereich der Trinkwarmwasser-Bereitstellungsleitung verzichtet werden. Durch diese Maßnahme wird die Modularität des Wärmemanagementsystems insgesamt erhöht. Es kann damit in fossile Wärmeerzeugersysteme integriert werden, die bspw. zusätzlich mit einer Wärmepumpe nachgerüstet werden sollen. Insgesamt wird damit ein besonders flexibles Wärmemanagementsystem angegeben, welches auch im Falle der zusätzlichen Anschlussmöglichkeit weiterhin sehr kompakt und einfach zu installieren ist. Auf die Heizeinrichtung im Bereich der Trinkwarmwasser-Bereitstellungsleitung wird verzichtet, wenn ein vorhandene Trinkwarmwasser Bereitung weiter genutzt werden soll.

Gemäß einer Ausführungsform ist zwischen dem Externe Wärmequelle-Vorlaufanschluss und dem zweiten Vorlauf-Fluideinlass des Pufferspeichers eine dritte Umwälzpumpe angeordnet und/oder eine Mischeinrichtung, welche dazu eingerichtet ist, den Externe Wärmequelle-Vorlaufanschluss mit dem Externe Wärmequelle-Rücklaufanschluss zu verbinden. Die dritte Umwälzpumpe dient insbesondere dazu, den Fluid durch den zusätzlichen Wärmekreis der externen Wärmequelle zu fördern. Die Mischeinrichtung ermöglicht es hohe Vorlauftemperaturen von über 65°C, wie sie bspw. von Holzkessel erzeugt werden, in das Wärmemanagementsystem zu integrieren und gleichzeitig die Wärmepumpe vor Übertemperatur zu schützen.

Gemäß einer Ausführungsform weist der Pufferspeicher eine elektrische Beheizung auf. Die elektrische Beheizung kann aktiviert werden, um den Pufferspeicher auf ein bestimmtes Temperaturniveau zu heben oder das Einhalten eines solchen Niveaus sicherzustellen, insbesondere dann, wenn die Wärmepumpe nicht betrieben werden kann oder aber die von der Wärmepumpe zur Verfügung gestellte Heizleistung nicht ausreichend ist, um ein bestimmtes Temperaturniveau in dem Pufferspeicher zu erreichen. Die elektrische Beheizung stellt bei Ausfall der Wärmepumpe den Heizbetrieb sicher. Damit ist der Frostschutz des Gebäudes gegeben und aufwandsintensive Notdienst werden vermieden. Kundendienste können effizient geplant und ausgeführt werden. Überschüssiger Strom aus PV-Anlagen kann damit in Form von Wärme im Pufferspeicher eingespeichert werden.

Gemäß einer Ausführungsform sind die Vorlauf-Fluideinlässe in einem oberen Drittel der Gesamthöhe des Pufferspeichers angeordnet und/oder der Rücklauf-Fluidauslass in einem unteren Drittel der Gesamthöhe des Pufferspeichers. Auf diese Weise kann eine optimierte thermische Schichtung innerhalb des Pufferspeichers sichergestellt werden.

Gemäß einer Ausführungsform ist der Wärmetauscher als Plattenwärmetauscher ausbildet. Ein solcher Plattenwärmetauscher weist eine große Wärmeübergangsfläche auf und hat sich daher für den hier angestrebten Einsatzzweck als geeignet erwiesen.

Gemäß einer Ausführungsform ist die Steuerungseinrichtung dazu eingerichtet, im Warmwasserbetrieb eine Zieltemperatur für den Pufferspeicher und die Wärmepumpe zu erhöhen. Eine solche Erhöhung der Zieltemperatur kann zu einem gehobenen Trinkwarmwasserkomfort beitragen, und die Effizienz der Anlage im Trinkwarmwasserbetrieb erhöhen.

Wenn die Zieltemperatur im Warmwasserspeicher im Warmwasserbetrieb erhöht wird, steht mehr Wärme im Pufferspeicher zur Trinkwarmwasserbereitung zur Verfügung. Damit erhöht sich der Anteil der Heizleistung der Wärmepumpe an der Trinkwarmwasserbereitung. Beispielsweise kann mit dem erfindungsgemäßen Wärmemanagementsystem bei einem Duschvorgang mit einer durchschnittlichen Dauer von elf Minuten, einer Auslaufmenge von 8,5 l pro Minute und einer Auslauftemperatur von 38°C die Trinkwarmwasserbereitung derart erfolgen, dass 90% der hierzu erforderlichen Energie über die Wärmepumpe bereitgestellt werden und lediglich 10% von der zusätzlichen Heizeinrichtung.

Gemäß einer Ausführungsform ist die Steuerungseinrichtung dazu eingerichtet, im Heizbetrieb eine Zieltemperatur für den Pufferspeicher und die Wärmepumpe zu reduzieren. Hierdurch kann ein besonders effizienter Heizbetrieb sichergestellt werden.

Gemäß einer Ausführungsform ist die Steuerungseinrichtung dazu eingerichtet, die Zieltemperatur im Pufferspeicher temporär zu erhöhen, insbesondere in Zeiträumen, in denen ein erhöhter Trinkwarmwasserbedarf vorliegt. Vorzugsweise basiert die entsprechende Steuerung auf künstlicher Intelligenz und/oder Mustererkennung. Beispielsweise kann die Steuerung das Nutzerverhalten entsprechend auswerten und in solchen Zeitabschnitten, in denen Nutzer typischerweise einen erhöhten Trinkwarmwasserbedarf haben, etwa in Form von Duschvorgängen, die Zieltemperatur im Pufferspeicher proaktiv und vor dem prognostizierten Eintreten dieser Ereignisse zu erhöhen. Hierdurch kann die Gesamteffizienz des Systems weiter gesteigert werden.

Die Steuerung des Wärmemanagementsystems ist vorzugsweise mit einem Wärmemonitoringsystem ausgestattet, das dem Betreiber über Verbrauch, Nutzerverhalten und Optimierungspotentiale informiert.

Die Erfindung ist vorstehend unter Bezugnahme auf ein Wärmemanagementsystem beschrieben worden. In einem weiteren Aspekt betrifft die Erfindung ein Heizungssystem mit einem Wärmemanagementsystem und einer mit dem Wärmemanagementsystem verbundenen Wärmepumpe. Die Erfindung löst die Aufgabe in Bezug auf das Heizungssystem, indem das Wärmemanagementsystem nach einem der vorstehenden Ausführungsbeispiele ausgebildet ist.

Das Heizungssystem macht sich die gleichen Vorteile und bevorzugten Ausführungsformen zunutze wie das erfindungsgemäße Wärmemanagementsystem und umgekehrt. Zur Vermeidung von Wiederholungen wird auf das obige Vorbringen verwiesen und dessen Inhalt hiermit einbezogen.

In einem weiteren Aspekt betrifft die Erfindung die Verwendung eines Wärmemanagementsystems nach einem der vorstehenden Ausführungsbeispiele für ein Ein- oder Mehrfamilienhaus. Auch die Verwendung macht sich die gleichen Vorteile und bevorzugten Ausführungsformen zunutze, wie das erfindungsgemäße Wärmemanagementsystem und das erfindungsgemäße Heizungssystem und umgekehrt. Zur Vermeidung von Wiederholungen wird auf das obige Vorbringen verwiesen und dessen Inhalt hiermit einbezogen.

Die Erfindung wird nachfolgend anhand von bevorzugten Ausführungsbeispielen unter Bezugnahme auf die beigefügten Figuren näher beschrieben. Hierbei zeigen:
- Fig. 1A-D: Ausführungsbeispiele eines erfindungsgemäßen Heizungssystems mit jeweils einem erfindungsgemäßen Wärmemanagementsystem in einer schematischen Darstellung;
- Fig. 2: ein alternatives Ausführungsbeispiel eines erfindungsgemäßen Heizungssystems mit einem erfindungsgemäßen Wärmemanagementsystem in einer schematischen Darstellung.

Figur 1A zeigt ein Heizungssystem 100. Das Heizungssystem 100 weist ein Wärmemanagementsystem 2 sowie eine mit dem Wärmemanagementsystem 2 verbundene Wärmepumpe 4 auf. Mit dem Wärmemanagementsystem 2 ist eine Wohnraumbeheizung 34 verbunden. Mit dem Wärmemanagementsystem 2 ist darüber hinaus ein exemplarisch dargestellter Trinkwarmwasser-Verbraucher 26 fluidleitend verbunden, wobei auch mehrere Trinkwarmwasser-Verbraucher 26 an das Wärmemanagementsystem 2 angeschlossen werden können. Darüber hinaus ist das Wärmemanagementsystem 2 mit einem Trinkwasserzulauf 60 fluidleitend verbunden.

Das Wärmemanagementsystem 2 weist einen Pufferspeicher 6 auf. Der Pufferspeicher 6 weist einen Vorlauf-Fluideinlass 8, einen Rücklaus-Fluidauslass 10 und einen zweiten Vorlauf-Fluideinlass 12 auf. Der Vorlauf-Fluideinlass 8 ist über einen Wärmepumpen-Vorlaufanschluss 14 mit einem Vorlauf 16 einer Wärmepumpe 4 fluidleitend verbindbar. Der Rücklauf-Fluidauslass 10 ist über einen Wärmepumpen-Rücklaufanschluss 18 mit einem Rücklauf 20 der Wärmepumpe 4 fluidleitend verbindbar.

Das Wärmemanagementsystem 2 weist ferner einen Wohnraumbeheizungs-Vorlaufanschluss 30 und einen Wohnraumbeheizungs-Rücklaufanschluss 32 zum Anschließen der Wohnraumbeheizung 34 auf. Dabei ist der Wohnraumbeheizungs-Vorlaufanschluss 30 fluidleitend mit dem Vorlauf-Fluideinlass 8 des Pufferspeichers 6 und dem Speicher-Vorlaufanschluss 12 verbunden. Der Wohnraumbeheizungs-Rücklaufanschluss 32 ist fluidleitend mit dem Rücklauf-Fluidauslass 10 des Pufferspeichers 6 und dem Wärmepumpen-Rücklaufanschluss 18 verbunden.

Wie in Figur 1A dargestellt ist, ist das Wärmemanagementsystem 2 in einem Gehäuse 46 eingehaust. Durch den Pufferspeicher 6 und die beschriebenen Anschlüsse kann in einem Heizbetrieb des Wärmemanagementsystems 2 eine hydraulische Entkopplung zwischen dem mit der Wärmepumpe 4 verbundenen Kreislauf und dem mit der Wohnraumbeheizung 34 verbundenen Kreislauf geschaffen werden. Das bedeutet, dass sich die entsprechenden Vorlauftemperaturen und Volumenströme der beiden Kreisläufe unterscheiden können, sodass sowohl die Wohnraumbeheizung als auch die Wärmepumpe in einem optimalen Betriebsbereich betrieben werden können.

Das Wärmemanagementsystem 2 weist ferner einen Wärmetauscher 22 auf, welcher mit dem zweiten Vorlauf-Fluideinlass 12 des Pufferspeichers 6 fluidleitend verbunden ist. Der Wärmetauscher 22 ist dazu eingerichtet, Wärmeenergie des aus dem über den zweiten Vorlauf-Fluideinlass 12 zugeführten Warmwassers zu übertragen. Das Wärmemanagementsystem 2 weist ferner eine Trinkwasser-Bereitstellungsleitung 24 auf, welche mit einem Trinkwarmwasser-Verbraucher 26 verbindbar ist. Die Trinkwarmwasser-Bereitstellungsleitung 24 ist mit dem Wärmetauscher 22 verbunden. Der Wärmetauscher 22 ist dazu eingerichtet, Wärmeenergie des aus dem zweiten Vorlauf-Fluideinlass 12 zugeführten Warmwassers auf durch die Trinkwarmwasser-Bereitstellungsleitung 24 strömendes Trinkwasser zu übertragen. Das Wärmemanagementsystem 2 weist ferner eine Heizeinrichtung 28 auf. Die Heizeinrichtung 28 ist in Strömungsrichtung nachgelagert zu dem Wärmetauscher 22 und der Trinkwasser-Bereitstellungsleitung 24 angeordnet und ist dazu eingerichtet, dass Trinkwasser zu erwärmen. Auf diese Weise wird eine kaskadierte Trinkwarmwassererwärmung erreicht. Zunächst wird der Versuch unternommen, dass Trinkwarmwasser unter Verwendung des Wärmetauschers 22 zu erwärmen. Sollte dies nicht vollständig gelingen, so besteht die Möglichkeit, die Heizeinrichtung 28 zuzuschalten, um einen hohen Trinkwarmwasserkomfort sicherzustellen. Das Wärmemanagementsystem 2 weist ferner optional einen elektrischen Energiespeicher 62 auf, welcher dazu eingerichtet ist, elektrische Energie zu speichern und die Heizeinrichtung 28 mit elektrischer Energie zu versorgen.

Zwischen dem Rücklauf-Fluidauslass 10 und dem Wärmepumpen-Rücklaufanschluss 18 ist eine erste Umwälzpumpe 36 angeordnet. Darüber hinaus ist in Strömungsrichtung nachgelagert zu dem Wohnraumbeheizungs-Rücklaufanschluss 32 eine zweite Umwälzpumpe 38 angeordnet.

Der Wärmepumpen-Rücklaufanschluss 18 ist über ein Umschaltventil 40 in einer ersten Schaltstellung S1 des Umschaltventils 40 fluidleitend mit dem Wohnraumbeheizungs-Rücklaufanschluss 32 verbunden. Der Wärmepumpen-Rücklaufanschluss 18 ist ferner in einer zweiten Schaltstellung S2 des Umschaltventils 40 mit dem Wärmetauscher 22 fluidleitend verbunden. Das Wärmemanagementsystem 2 weist eine Steuerungseinrichtung 42 auf. Die Steuerungseinrichtung 42 ist signalleitend mit dem Umschaltventil 40 verbunden. Die Steuerungseinrichtung 42 ist dazu eingerichtet, dass Wärmemanagementsystem 2 zwischen einem Heizbetrieb, bei dem sich das Umschaltventil 40 in der ersten Schaltstellung S1 befindet, und einem Warmwasserbetrieb, bei dem sich das Umschaltventil 40 in der zweiten Schaltstellung S2 befindet, umzuschalten. Im Heizbetrieb wird die Wärmepumpe 4 mit der Wohnraumbeheizung 34 fluidleitend verbunden unter Zwischenschaltung des Pufferspeichers 6. Im Warmwasserbetrieb wird die Wärmepumpe 4 unter Zwischenschaltung des Pufferspeichers 6 mit dem Wärmetauscher 22 fluidleitend verbunden, sodass die Energie mittels des Wärmetauschers 22 auf das dem Wärmetauscher 22 zugeführte Trinkwasser übertragen werden kann.

Gemäß einer Ausführungsform weist der Pufferspeicher 6 ein Speichervolumen von 80 l bis 120 I, insbesondere 90 l bis 110 I auf. Ein solches Volumen ermöglicht eine kompakte Bauform des Wärmemanagementsystems 2. Der Trinkwarmwasser-Bereitstellungsleitung 24 ist ein Zapfsensor 44 zugeordnet. Der Zapfsensor 44 ist dazu eingerichtet, eine Entnahme vom Trinkwasser zu detektieren und die Steuerungseinrichtung 42 dazu zu veranlassen, das Umschaltventil 40 in die zweite Schaltstellung S2 zu schalten.

Das Wärmemanagementsystem 2 weist ferner optional einen Externe Wärmequelle-Vorlaufanschluss 48 auf, welcher mit dem zweiten Vorlauf-Fluideinlass 12 des Pufferspeichers 6 und dem Wärmetauscher 22 fluidleitend verbunden ist. Das Wärmemanagementsystem 2 weist ferner einen Externe Wärmequelle-Rücklaufanschluss 50 auf, welcher mit dem Rücklauf-Fluideinlass 10 des Pufferspeichers 6 und dem Wärmepumpen-Rücklaufanschluss 18 fluidleitend verbunden ist. Über den Externe Wärmequelle-Vorlaufanschluss 48 und den Externe Wärmequelle-Rücklaufanschluss 50 können weitere, externe Wärmequellen, bspw. ein fossiles Heizungssystem oder eine Solaranlage, mit dem Wärmemanagementsystem 2 gekoppelt werden.

Der Pufferspeicher 6 weist eine elektrische Beheizung 56 auf, die eine zusätzliche Beheizung des in dem Pufferspeicher 6 aufgenommenen Volumens ermöglicht. Der zweite Vorlauf-Fluideinlass 12 und der Vorlauf-Fluideinlass 8 sind in einem oberen Drittel der Gesamthöhe H des Pufferspeichers 6 angeordnet. Der Rücklauf-Fluidauslass 10 ist in einem unteren Drittel der Gesamthöhe H des Pufferspeichers 6 angeordnet. Der Wärmetauscher 22 ist als Plattenwärmetauscher ausgebildet.

Die Steuerungseinrichtung 42 ist dazu eingerichtet, im Warmwasserbetrieb eine Zieltemperatur für den Pufferspeicher 6 und die Wärmepumpe 4 zu erhöhen. Die Steuerungseinrichtung 42 ist ferner dazu eingerichtet, im Heizbetrieb eine Zieltemperatur für den Pufferspeicher 6 und die Wärmepumpe 4 zu reduzieren. Die Steuerungseinrichtung 42 ist ferner dazu eingerichtet, die Zieltemperatur im Pufferspeicher 6 temporär zu erhöhen, insbesondere in Zeiträumen, in denen ein erhöhter Trinkwarmwasserbedarf vorliegt. Die Steuerung (42) steuert über einen Temperatursensor (78) die Trinkwarmwasser-Zieltemperatur.

Insoweit übernimmt die Heizeinrichtung 28 eine Erwärmung des Trinkwarmwassers auf die gewünschte Zieltemperatur Z. Die Wärmetasche 22 übernimmt eine Vorerwärmung V.

Figur 1B zeigt ein alternatives Ausführungsbeispiel eines erfindungsgemäßen Wärmemanagementsystems 2, welches in weiten Teilen dem Ausführungsbeispiel der Figur 1A entspricht. Das Ausführungsbeispiel der Figur 1B enthält keine Heizeinrichtung 28 und auch kein damit verbundenen elektrischen Energiespeicher 62. Stattdessen ist ein fossiler Wärmeerzeuger 64 vorgesehen, der sowohl mit dem zweiten Vorlauf-Fluideinlass 12 und damit dem Pufferspeicher 6 verbunden ist, als auch mit dem Wärmetauscher 22. Darüber hinaus ist ein Vorerwärmungs-Wärmetauscher 66 vorgesehen. Der Vorerwärmungs-Wärmetauscher 66 ist mit dem Vorlauf-Fluideinlass 8 und über den Wärmepumpen-Vorlaufanschluss 14 mit der Wärmepumpe 4 verbunden. Darüber hinaus ist der Vorerwärmungs-Wärmetauscher 66 zum einen mit dem Trinkwasserzulauf 60 verbunden und zum anderen über einer Leitung 68 mit dem Wärmetauscher 22. Von der Wärmepumpe 4 bereitgestellte Wärmeenergie kann somit dazu verwendet werden, über den Trinkwasserzulauf 60 bereitgestelltes Trinkwasser mit Hilfe des Vorerwärmungs-Wärmetauschers 66 vorzuerwärmen, dieses sodann dem Wärmetauscher 22 zuzuführen und dort mit Hilfe des fossilen Wärmeerzeugers 64 eine Erwärmung des Trinkwarmwassers auf die gewünschte Zieltemperatur vorzunehmen. Insoweit leistet der Vorerwärmungs-Wärmetauscher 66 die Vorerwärmung V und der Wärmetauscher 22 die Zielerwärmung Z. Die Vorerwärmung V mit Hilfe des Vorerwärmungs-Wärmetauschers 66 findet an der sogenannten Primärseite statt. Die Zielerwärmung Z an der sogenannten Sekundärseite.

Im Übrigen ist die Funktionalität des in der Figur 1B gezeigten Ausführungsbeispiels des Wärmemanagementsystems 2 in das Ausführungsbeispiel der Figur 1A angelehnt, sodass zur Vermeidung von Wiederholungen in Bezug auf die hier nicht näher diskutierten Komponenten auf die obigen Ausführungen zur Figur 1A verwiesen wird.

Figur 1C zeigt ein weiteres alternatives Ausführungsbeispiel eines erfindungsgemäßen Wärmemanagementsystems 2, welches ebenfalls in weiten Teilen dem Ausführungsbeispiel der Figur 1A entspricht. Bei diesem Ausführungsbeispiel erfolgt mit Hilfe des Wärmetauschers 22 eine Vorerwärmung V. Der Wärmetauscher 22 ist über dem zweiten Vorlauf-Fluideinlass 12 mit dem Pufferspeicher 6 verbunden. Der Wärmetaucher 22 ist ferner mit dem Trinkwasserzulauf 60 verbunden und dazu eingerichtet, das zugeführte Trinkwasser mit Hilfe dem Wärmetauscher 22 zugeführter Energie nach Art einer Vorerwärmung V vorzuerwärmen. Das vorerwärmte Trinkwasser wird über eine Leitung 68 einem Zielerwärmungs-Wärmetauscher 70 zugeführt und gelangt von dort über die Trinkwarmwasser-Bereitstellungsleitung 24 zu einem Trinkwarmwasser-Verbraucher 26. Der Zielerwärmungs-Wärmetauscher 70 ist über die Leitung 76 mit dem fossilen Wärmeerzeuger 64 verbunden. Die vom fossilen Wärmeerzeuger 64 erzeugte Wärmeenergie kann auf diese Weise dem Zielerwärmungs-Wärmetauscher 70 bereitgestellt werden, sodass dieser dazu befähigt wird, das Trinkwasser auf die gewünschte Zieltemperatur nach Art einer Zielerwärmung Z zu erwärmen. Die Steuerung 42 regelt über den Temperatursensor 78 die Trinkwarmwasser Zieltemperatur.

Über die Leitung 76 ist der fossile Wärmeerzeuger 64 im Übrigen auch mit der Wohnraumbeheizung 34 verbindbar, sodass die erzeugte Wärmeenergie auch zum Zwecke der Wohnraumbeheizung verwendet werden kann. Vorgelagert zu dem fossilen Wärmeerzeuger 64 ist eine Pumpe 72 angeordnet sowie ein Umschaltventil 74, welches dazu dient, das vom fossilen Wärmeerzeuger 64 erwärmte Fluid in geeigneter Weise dem Zielerwärmungs-Wärmetauscher 70 oder auch der Wohnraumbeheizung 30 zuzuführen.

In dem in der Figur 1D gezeigten Ausführungsbeispiel ist gegenüber dem Ausführungsbeispiel der Figur 1C die Position des Vorerwärmungs-Wärmetauschers 66 analog zur Figur 1B gewählt. Insoweit ist der Trinkwasserzulauf 60 mit dem Vorerwärmungs-Wärmetauscher 66 zum Zwecke einer Vorerwärmung V verbunden. Auf Basis der insbesondere durch die Wärmepumpe 4 zugeführten Energie erfolgt im Vorerwärmungs-Wärmetauscher 66 eine Vorerwärmung des zugeführten Trinkwassers, wobei dieses sodann über die Leitung 68 zu dem Zielerwärmungs-Wärmetauscher gelangt, der im Übrigen wie in Figur 1C beschrieben, konfiguriert ist.

In Figur 1C sind sowohl Vorerwärmung V als auch Zielerwärmung Z sekundärseitig angeordnet. In der Figur 1D ist die Vorerwärmung V primärseitig angeordnet und die Zielerwärmung Z sekundärseitig.

Figur 2 zeigt ein alternatives Ausführungsbeispiel eines erfindungsgemäßen Wärmemanagementsystems 2, welches in weiten Teilen dem Ausführungsbeispiel der Figur 1A entspricht. In dem Ausführungsbeispiel der Figur 2 wird davon ausgegangen, dass über den Externe Wärmequelle-Vorlaufanschluss 48 und den Externe Wärmequelle-Rücklaufanschluss 50 ein externes Beheizungssystem an das Wärmemanagementsystem 2 zusätzlich zu der Wärmepumpe 4 angeschlossen ist. Hierbei kann es sich um ein fossiles Heizungssystem oder auch um ein solches System handeln, welches Sonnenenergie nutzt. Durch die zusätzliche Energiebereitstellung über den Externe Wärmequelle-Vorlaufanschluss 48 kann nunmehr auf das Vorsehen einer Heizeinrichtung 28 verzichtet werden. Darüber hinaus ist in dem Ausführungsbeispiel der Figur 2 zwischen dem Externe Wärmequelle-Vorlaufanschluss 48 und dem zweiten Fluideinlass 12 des Pufferspeichers 6 eine dritte Umwälzpumpe 52 angeordnet. Benachbart zu dem Trinkwasserzulauf 60 ist eine vierte Umwälzpumpe 58 zur Beförderung des Trinkwassers vorgesehen.

Darüber hinaus ist eine Mischeinrichtung 54 vorgesehen, die mit dem Externe Wärmequelle-Vorlaufanschluss 48 und dem Externe Wärmequelle-Rücklaufanschluss 50 fluidleitend verbunden ist. Die Mischeinrichtung 54 ist dazu eingerichtet, den Externe Wärmequelle-Vorlaufanschluss 48 mit dem Externe Wärmequelle-Rücklaufanschluss 50 zu verbinden. Die Mischeinrichtung 54 kann hierzu absperrbar ausgebildet sein, bspw. in Form eines Dreiwege-Mischventils. Im Übrigen ist die Funktionalität des in der Figur 2 gezeigten Ausführungsbeispiels des Wärmemanagementsystem 2 an das Ausführungsbeispiel der Figur 1A angelehnt, sodass zur Vermeidung von Wiederholungen auf die obigen Ausführungen zur Figur 1A verwiesen wird.

### Bezugszeichenliste

- 2: Wärmemanagementsystem
- 4: Wärmepumpe
- 6: Pufferspeicher
- 8: Vorlauf-Fluideinlass
- 10: Rücklauf-Fluidauslass
- 12: (zweiter) Vorlauf-Fluideinlass
- 14: Wärmepumpen-Vorlaufanschluss
- 16: Vorlauf der Wärmepumpe
- 18: Wärmepumpen-Rücklaufanschluss
- 20: Rücklauf der Wärmepumpe
- 22: Wärmetauscher
- 24: Trinkwarmwasser-Bereitstellungsleitung
- 26: Trinkwarmwasser-Verbraucher
- 28: Heizeinrichtung
- 30: Wohnraumbeheizungs-Vorlaufanschluss
- 32: Wohnraumbeheizungs-Rücklaufanschluss
- 34: Wohnraumbeheizung
- 36: erste Umwälzpumpe
- 38: zweite Umwälzpumpe
- 40: Umschaltventil
- 42: Steuerungseinrichtung
- 44: Zapfsensor
- 46: Gehäuse
- 48: Externe Wärmequelle-Vorlaufanschluss
- 50: Externe Wärmequelle-Rücklaufanschluss
- 52: dritte Umwälzpumpe
- 54: Mischeinrichtung
- 56: Elektrische Beheizung des Pufferspeichers
- 58: vierte Umwälzpumpe
- 60: Trinkwasserzulauf
- 62: Elektrischer Energiespeicher
- 64: fossiler Wärmeerzeuger
- 66: Vorerwärmungs-Wärmetauscher
- 68: Leitung mit vorerwärmtem Fluid
- 70: Zielerwärmungs-Wärmetauscher
- 72: Pumpe
- 74: Umschaltventil
- 76: Leitung
- 78: Temperatursensor
- 100: Heizungssystem
- H: Gesamthöhe des Pufferspeichers
- S1: erste Schaltstellung
- S2: zweite Schaltstellung
- V: Vorerwärmung
- Z: Zielerwärmung

## Patentansprüche

1. Wärmemanagementsystem (2), welches zur Verbindung mit einer Wärmepumpe (4) eingerichtet ist, mit
- einem Pufferspeicher (6) mit wenigstens einem Vorlauf-Fluideinlass (8) und wenigstens einem Rücklauf-Fluidauslass (10), wobei der Vorlauf-Fluideinlass (8) über einen Wärmepumpen-Vorlaufanschluss (14) mit einem Vorlauf (16) einer Wärmepumpe (4) fluidleitend verbindbar ist, und der Rücklauf-Fluidauslass (10) über einen Wärmepumpen-Rücklaufanschluss (18) mit einem Rücklauf (20) der Wärmepumpe (4), wobei das Wärmemanagementsystem (2) ferner einen Wohnraumbeheizungs-Vorlaufanschluss (30) und einen Wohnraumbeheizungs-Rücklaufanschluss (32) zum Anschließen einer Wohnraumbeheizung (34) aufweist,
wobei der Wohnraumbeheizungs-Vorlaufanschluss (30) fluidleitend mit dem Vorlauf-Fluideinlass (8) oder einem weiteren Vorlauf-Fluideinlass des Pufferspeichers (6) und dem Wärmepumpen-Vorlaufanschluss (14) verbunden ist, und wobei der Wohnraumbeheizungs-Rücklaufanschluss (32) fluidleitend mit dem Rücklauf-Fluidauslass (10) oder einem weiteren Rücklauf-Fluidauslass des Pufferspeichers (6) und dem Wärmepumpen-Rücklaufanschluss (18) verbunden ist,
und wobei das Wärmemanagementsystem (2) in einem Gehäuse (46) eingehaust ist.

2. Wärmemanagementsystem (2) nach Anspruch 1,
wobei das Wärmemanagementsystem (2) einen Wärmetauscher (22) aufweist, welcher mit einem Vorlauf-Fluideinlass (12), insbesondere einem zweiten Vorlauf-Fluideinlass (12) des Pufferspeichers (6) fluidleitend verbunden ist, und welcher dazu eingerichtet ist, Wärmeenergie des aus dem Vorlauf-Fluideinlass (12) zugeführten Warmwassers zu übertragen, und eine Trinkwarmwasser-Bereitstellungsleitung (24), welche mit einem Trinkwarmwasser-Verbraucher (26) verbindbar ist, wobei die Trinkwarmwasser-Bereitstellungsleitung (24) mit dem Wärmetauscher (22) verbunden ist, und wobei der Wärmetauscher (22) dazu eingerichtet ist, Wärmeenergie des aus dem Vorlauf-Fluideinlass (12) zugeführten Warmwassers auf durch die Trinkwarmwasser-Bereitstellungsleitung (24) strömendes Trinkwarmwasser zu übertragen.

3. Wärmemanagementsystem (2) nach Anspruch 2,
mit einer Heizeinrichtung (28), welche in Strömungsrichtung nachgelagert zu dem Wärmetauscher (22) an der Trinkwarmwasser-Bereitstellungsleitung (24) angeordnet und dazu eingerichtet ist, das Trinkwasser zu erwärmen.

4. Wärmemanagementsystem (2) nach Anspruch 3,
wobei das Wärmemanagementsystem (2) einen elektrischen Energiespeicher (62) aufweist, welcher dazu eingerichtet ist, elektrische Energie zu speichern und die Heizeinrichtung (28) mit elektrischer Energie zu versorgen, insbesondere wobei der elektrische Energiespeicher (62) eine Speicherkapazität von wenigstens einer Kilowattstunde aufweist, vorzugsweise 1,5 bis 3 Kilowattstunden.

5. Wärmemanagementsystem (2) nach einem der vorstehenden Ansprüche,
wobei zwischen dem Rücklauf-Fluidauslass (10) und dem Wärmepumpen-Rücklaufanschluss (18) eine erste Umwälzpumpe (36) angeordnet ist und/oder wobei in Strömungsrichtung nachgelagert zu dem Wohnraumbeheizungs-Rücklaufanschluss (32) eine zweite Umwälzpumpe (38) angeordnet ist.

6. Wärmemanagementsystem (2) nach einem der vorstehenden Ansprüche,
wobei der Wärmepumpen-Rücklaufanschluss (18) über ein Umschaltventil (40) in einer ersten Schaltstellung (S1) des Umschaltventils (40) fluidleitend mit dem Wohnraumbeheizungs-Rücklaufanschluss (32) verbunden ist, und wobei der Wärmepumpen-Rücklaufanschluss (18) ferner in einer zweiten Schaltstellung (S2) des Umschaltventils (40) mit dem Wärmetauscher (22) fluidleitend verbunden ist.

7. Wärmemanagementsystem (2) nach einem der vorstehenden Ansprüche,
mit einer Steuerungseinrichtung (42), welche signalleitend mit dem Umschaltventil (40) verbunden ist und dazu eingerichtet ist, das Wärmemanagementsystem (2) zwischen einem Heizbetrieb, bei dem sich das Umschaltventil (40) in der ersten Schaltstellung (S1) befindet und einem Warmwasserbetrieb, bei dem sich das Umschaltventil (40) in der zweiten Schaltstellung (S2) befindet, umzuschalten.

8. Wärmemanagementsystem (2) nach einem der vorstehenden Ansprüche,
wobei der Pufferspeicher (6) ein Speichervolumen von 80 I bis 120 I, insbesondere 90 l bis 110 l aufweist.

9. Wärmemanagementsystem (2) nach einem der vorstehenden Ansprüche,
wobei der Trinkwarmwasser-Bereitstellungsleitung (24) ein Zapfsensor (44) zugeordnet ist, welcher dazu eingerichtet ist, eine Entnahme von Trinkwasser zu detektieren und die Steuerungseinrichtung (42) dazu zu veranlassen, das Umschaltventil (40) in die zweite Schaltstellung (S2) zu schalten.

10. Wärmemanagementsystem (2) nach einem der vorstehenden Ansprüche,
mit einem Externe Wärmequelle-Vorlaufanschluss (48), welcher mit dem zweiten Fluideinlass (12) des Pufferspeichers (6) und dem Wärmetauscher (22) fluidleitend verbunden ist,
und einem Externe Wärmequelle-Rücklaufanschluss (50), welcher mit dem Rücklauf-Fluideinlass (8) des Pufferspeichers (6) und dem Wärmepumpen-Rücklaufanschluss (18) fluidleitend verbunden ist.

11. Wärmemanagementsystem (2) nach Anspruch 10, wobei zwischen dem Externe Wärmequelle-Vorlaufanschluss (48) und dem zweiten Vorlauf-Fluideinlass (12) des Pufferspeichers (6) eine dritte Umwälzpumpe (52) angeordnet ist und/oder eine Mischeinrichtung (54), welche dazu eingerichtet ist, den Externe Wärmequelle-Vorlaufanschluss (48) mit dem Externe Wärmequelle-Rücklaufanschluss (50) zu verbinden.

12. Wärmemanagementsystem (2) nach einem der vorstehenden Ansprüche,
wobei der Pufferspeicher (6) eine elektrische Beheizung (56) aufweist,
und/oder
wobei der zweite Vorlauf-Fluideinlass (12) und der Vorlauf-Fluideinlass (8) in einem oberen Drittel der Gesamthöhe (H) des Pufferspeichers (6) angeordnet sind und/oder der Rücklauf-Fluidauslass (10) in einem unteren Drittel der Gesamthöhe (H) des Pufferspeichers (6).

13. Wärmemanagementsystem (2) nach einem der vorstehenden Ansprüche, wobei der Wärmetauscher (22) als Plattenwärmetauscher ausgebildet ist,
und/oder wobei die Steuerungseinrichtung (42) dazu eingerichtet ist:
- im Warmwasserbetrieb eine Zieltemperatur für den Pufferspeicher (6) und die Wärmepumpe (4) zu erhöhen und/oder
- im Heizbetrieb eine Zieltemperatur für den Pufferspeicher (6) und die Wärmepumpe (4) zu reduzieren und/oder
- die Zieltemperatur im Pufferspeicher (6) temporär zu erhöhen, insbesondere in Zeiträumen, in denen ein erhöhter Trinkwarmwasserbedarf vorliegt.

14. Heizungssystem (100) mit einem Wärmemanagementsystem (2) und einer mit dem Wärmemanagementsystem (2) verbundenen Wärmepumpe (4), wobei das Wärmemanagementsystem (2) nach einem der vorstehenden Ansprüche ausgebildet ist.

15. Verwendung eines Wärmemanagementsystems (2) nach einem der vorstehenden Ansprüche für ein Ein- oder Mehrfamilienhaus.
